# EUROPÄISCHE PATENTSCHRIFT

(11) **EP 0 334 336 B1**
(45) Veröffentlichungstag und Bekanntmachung des Hinweises auf die Patenterteilung: **29.09.1993**
(21) Anmeldenummer: 89105169.0
(22) Anmeldetag: 22.03.1989
(51) Int. Cl.: H01H 51/22

(54) **Polarisiertes elektromagnetisches Mehrkontaktrelais**
Polarised electromagnetic plural contact relay
Relais électromagnétique polarisé à contacts multiples

(30) Priorität: 25.03.1988 DE 3810226
(43) Veröffentlichungstag der Anmeldung: 27.09.1989
(73) Patentinhaber: SIEMENS AKTIENGESELLSCHAFT, 80333 München (DE)
(72) Erfinder: Furtwängler, Gerhard, Dipl.-Ing. (FH), D-8025 Unterhaching (DE); Kobler, Ulrich, Dipl.-Ing. (FH), D-8031 Wessling (DE); Stadler, Heinz, D-8000 München 60 (DE); Weiser, Josef, Dr., D-8021 Hohenschäftlarn (DE)

(56) Entgegenhaltungen:
- EP-A- 0 017 129
- EP-A- 0 140 284
- EP-A- 0 140 285
- Siemens Components no. 4, 21 August 1986, Berlin, Deutschland Seite 137 - 142; H. Schedele: "The miniature relay P1, a highly sensitive ultracompact relay"

## Beschreibung

Die Erfindung betrifft ein polarisiertes elektromagnetisches Relais mit
- einem eine Erregerwicklung tragenden Spulenkörper mit zwei Flanschen und mit mindestens einem axial durchgehenden Hohlraum,
- mindestens zwei innerhalb des Spulenkörpers im wesentlichen achsparallel angeordneten Anker-Kontaktzungen, welche alle im Bereich des ersten Spulenkörperflansches einseitig gelagert sind,
- einer der doppelten Anzahl von Kontaktzungen entsprechenden Anzahl von feststehenden, als Polschuhe dienenden Gegenkontaktelementen, die am zweiten Spulenkörperflansch jeweils paarweise einander gegenüberstehend angeordnet sind und das freie Ende einer der Kontaktzungen unter Bildung von Arbeitsluftspalten zwischen sich einschließen und
- einer Dauermagnetanordnung, an die die Polschuhe derart angekoppelt sind, daß die Polschuhe eines jeden Paares ungleichnamig polarisiert sind.

Ein derartiges Relais mit zwei Kontaktzungen ist beispielsweise aus der EP-A-0 017 129 bekannt. Soweit dort in einem Ausführungsbeispiel die kontaktzungen gemeinsam an einem Spulenkörperflansch gelagert sind, liegen sie mit ihren Hauptebenen parallel zur Ebene der kontaktzungen in einer Ebene nebeneinander, und auch die Polschuhe sind paarweise jeweils in einer Ebene parallel zur Ebene der Kontaktzungen angeordnet. Zur Vormagnetisierung dient dort für beide Polschuhpaare ein gemeinsamer zweipoliger Dauermagnet. Damit besteht die Gefahr, daß nach dem Durchschalten einer Kontaktzunge sich der Magnetkreis über diese durchgeschaltete Zunge schließt und unter Umständen die Erregung für das Schalten der zweiten Kontakteinheit nicht mehr ausreicht. So werden bei dem bekannten Relais zusätzliche Maßnahmen vorgesehen, um ein synchrones Schalten beider Kontaktzungen zu verbessern. Beispielsweise sind beide Kontaktzungen zwecks Parallelführung mit einem gemeinsamen Kunststoffteil ummantelt. Um außerdem die Polschuhe in ihrer jeweiligen gemeinsamen Ebene festzulegen, sind diese zusätzlich vor der Montage bereits gemeinsam ummantelt. All diese Maßnahmen erfordern zusätzliche Arbeitsgänge und Materialien, wobei trotzdem wegen der unvermeidbaren Toleranzen eine Garantie für vollständig synchrones Schalten nicht gewährleistet ist.

Aus der EP-A-0 140 284 und aus Siemens Components 21 (1986) August, No. 4, Seiten 137 bis 142, ist ein Relais mit einer einzigen Anker-Kontaktzunge und zwei zu dieser gehörenden Polschuhen bekannt, wobei die Polschuhe durch einen Dauermagneten mit getrennten Magnetisierungsbereichen ungleichnamig polarisiert werden. Durch diese Anordnung ist eine getrennte Justierung der einzelnen Magnetflüsse in den Polschuhen durch einen spezifischen Abgleich der magnetischen Flußzweige der beiden Hälften des Dauermagneten möglich.

Aufgabe der Erfindung ist es, ein Relais der eingangs genannten Art zu schaffen, welches zwei oder gegebenenfalls auch mehr Kontakteinheiten im Spulenkörper aufweist, bei dem die einzelnen Kontaktzungen und Polschuhe konstruktiv in einfacher Weise unabhängig voneinander montierbar sind, bei dem aber trotzdem für alle Schalteinheiten eine hohe Sicherheit für synchrones Schalten erzielbar und dessen Ansprechwerte gegebenenfalls auch unter Kompensation von Toleranzen durch Justierung bzw. Abgleich einstellbar ist.

Erfindungsgemäß wird diese Aufgabe dadurch gelöst,
daß die Kontaktzungen mit ihren Hauptebenen senkrecht zur Anschlußebene des Relais in zueinander parallelen Ebenen stehen,
daß die Polschuhe im wesentlichen flach ausgebildet,in einer gemeinsamen Ebene senkrecht zur Anschlußebene des Relais nebeneinander an der Stirnseite des Spulenkörpers am zweiten Spulenkörperflansch angeordnet sind und
daß die Dauermagnetanordnung für jeden Polschuh einen eigenen Polarisierungsbereich mit zur Spulenachse paralleler Polarisierungsrichtung aufweist, wobei von jedem Polarisierungsbereich jeweils ein Pol mit seinem Polschuh und der von diesem Polscuh abgewandte, entgegengesetzte Pol über ein Flußblech an die diesem Polschuh zugehörige Kontaktzunge im Bereich des ersten Spulenkörperflansches gekoppelt ist.

Durch die Anordnung der Kontaktzungen in senkrecht zur Anschlußebene stehenden, zueinander parallelen Ebenen wird erreicht, daß mit den nebeneinanderliegenden Schalteinheiten das Verhältnis von Breite zur Höhe im Spulenkörper nicht zu ungünstig wird. Außerdem können auf diese Weise alle Polschuhe senkrecht stehend an der Stirnseite des Spulenkörpers nebeneinanderliegen und unmittelbar ihre Anschlüsse in der gleichen Ebene nach unten besitzen. Damit ergibt sich sowohl für die Herstellung der Teile als auch für die Montage ein Vorteil. Außerdem ist diese Anordnung günstig für die Ankopplung der Dauermagnetanordnung sowie deren Aufmagnetisierung und Abgleich.

Diese Dauermagnetanordnung, die zweckmäßigerweise mit einem einzigen quaderförmigen oder plattenförmigen Dauermagneten gebildet wird, besitzt erfindungsgemäß für jeden Polschuh ein eigenes Polpaar, so daß also für zwei Umschaltkontakte mit vier Polschuhen ein achtpoliger Magnet Verwendung findet. Die von den Polschuhen abgewandten Dauermagnetpole sind dabei über ein oder mehrere Flußbleche an die Lagerungsstelle der Kontaktzungen im Bereich des gegenüberliegenden Spulenkörperflansches angekoppelt. Durch die Tatsache, daß jeder Polschuh einen eigenen Dauermagnetbereich aufweist, können diese einzelnen Dauermagnetbereiche auch getrennt abgeglichen werden, wodurch Fertigungstoleranzen in den Materialien und in den Montageabständen durch entsprechend unterschiedliche Magnetisierung der Dauermagnetbereiche kompensiert werden können. Auf diese Weise lassen sich so mit die Ansprechwerte der einzelnen Ankerkontakteinheiten getrennt einstellen und so aufeinander abstimmen, daß ein synchrones Schalten oder bei Bedarf auch ein gezielt unterschiedliches Schaltverhalten eingestellt werden kann.

Zur Verbesserung der Isolierung zwischen den einzelnen Kontakteinheiten kann der Spulenkörper für jede Kontaktzunge einen axial durchgehenden Kontaktraum aufweisen, wobei die einzelnen Kontakträume voneinander durch eine achsparallele Trennwand zumindest teilweise getrennt sind. Diese Trennwand oder - bei mehr als zwei Kontakteinheiten - diese Trennwände erhöhen auch die Stabilität des Spulenkörpers. In der Trennwand kann außerdem ein Hohlraum vorgesehen werden, der einerseits zur Materialersparnis und zur Gewährleistung gleichmäßiger Materialstärken dient, andererseits aber auch beispielsweise eine Gettertablette oder gegebenenfalls ein Zusatzbauteil aufnehmen kann. Diese Trennwand kann auch durch eine Getterfolie gebildet werden; dann würde eine Gettertablette entfallen.

Wie erwähnt, erfolgt die Flußrückführung von den außenliegenden Dauermagnetpolen an die Einspannstellen der Kontaktzungen über ein gemeinsames Flußblech, welches auch als ferromagnetische Kappe ausgebildet sein kann, oder über getrennte Flußbleche für jede Kontakteinheit. Die Polschuhe selbst sind zweckmäßigerweise jeweils zwischen Rippen an der Stirnseite des Spulenkörpers positioniert, wobei sie im kontaktgebenden Bereich jeweils aus ihrer Hauptebene leicht in Richtung zur Kontaktzunge hin abgebogene Kontaktstücke aufweisen können. Die Befestigungsrippen für die Polschuhe entsprechen in ihrer Dicke zweckmäßigerweise der Dicke der Polschuhe, so daß eine weitgehend ebene Auflagefläche für die Dauermagnetanordnung vorliegt. Zwischen den Polschuhen und dem Dauermagneten wird dabei zweckmäßigerweise eine Kunststoffolie zur Isolierung und zur vorläufigen Abdichtung vorgesehen, beispielsweise aufgeschweißt. Eine entsprechende Isolierfolie ist zweckmäßigerweise auch am entgegengesetzten Spulenkörperflansch zwischen den Kontaktzungenenden und dem Flußblech bzw. den Flußblechen vorgesehen. Die gesamte Spulenkörpereinheit mit den eingesetzten Polschuhen und dem aufgelegten Dauermagneten sowie den Flußführungsblechen wird zweckmäßigerweise in einer Kappe oder in einer Form in Kunststoff eingebettet. Dadurch werden auch die Polschuhe und der Dauermagnet endgültig fixiert. Der erwähnte Abgleich der Dauermagnetbereiche kann anschließend in bekannter Weise erfolgen.

Wie erwähnt, weisen die senkrecht stehenden Polschuhe jeweils nach unten verlaufende Verlängerungen als Anschlußelemente auf. Für besondere Anwendungsfälle kann jedoch auch vorgesehen werden, daß zwei nebeneinanderliegende, zu vershiedenen Kontaktzungen gehörende Polschuhe einstückig miteinander verbunden sind und kein eigenes Anschlußelement besitzen. Damit kann beispielsweise die Durchschaltung zweier Ruhekontakte bereits im Relais und ohne die Notwendigkeit einer äußeren Kontaktierung vorgesehen werden, wie sie etwa in Fernsprechanlagen gelegentlich gefordert wird.

Die Befestigung und Justierung der Kontaktzungen kann beispielsweise in bekannter Weise gemäß DE-A-33 38 198 dadurch erfolgen, daß die Kontaktzungen an ihrem Befestigungsende mit T-förmig angeformten Befestigungslappen in keilförmigen Nuten des Spulenkörpers verklebt werden und während des Einklebens auf die dort beschriebene Weise ausgerichtet werden.

Die Erfindung wird nachfolgend an Ausführungsbeispielen anhand der Zeichnung näher erläutert. Es zeigen
FIG 1 eine Explosionsdarstellung der Teile eines erfindungsgemäß gestalteten Relais,
FIG 2 eine gegenüber FIG 1 gedrehte perspektivische Ansicht des Spulenkörpers mit den Kontaktzungen und den Polschuhen,
FIG 3 eine perspektivische Schnittdarstellung III-III des Spulenkörpers aus FIG 2,
FIG 4 eine Schnittdarstellung durch das fertige Relais von FIG 1, jedoch in teilweise etwas schematisierter Darstellung und
FIG 5 eine stirnseitige Ansicht auf den Spulenkörper mit einer gegenüber FIG 1 abgewandelten Ausführung der Polschuhe.

Das in den FIG 1 bis 3 dargestellte Relais besitzt einen Spulenkörper 1 mit einer Erregerwicklung 11 (oder auch zwei Erregerwicklungen), die zwischen zwei Spulenkörperflanschen 2 und 3 aufgebracht ist. Der Spulenkörper besitzt zwei parallele, in achsparalleler Richtung durchgehende Kontakträume 12 und 13, die durch eine ganz oder teilweise in Längsrichtung durchgehende Zwischenwand oder Zwischenwände 14 voneinander zumindest teilweise getrennt sind. In der Zwischenwand 14 bzw. im Bereich der Zwischenwände 14 ist ein Hohlraum 15 vorgesehen, der einerseits eine Materialersparnis bei der Herstellung des Spulenkörpers bringt und andererseits dazu dient, durch etwa gleichmäßige Materialstärken die Maßhaltigkeit des Spulenkörpers beim Herstellen, also beispielsweise beim Spritzgießen, zu gewährleisten. Dieser Hohlraum 15 dient beispielsweise zur Aufnahme eines Getterelementes 8. In diesem Fall sind zwischen dem Hohlraum 15 und den beiden Kontakträumen 12 und 13 Durchbrüche 16 vorgesehen, um das Getterelement 8 wirksam werden zu lassen.

In die beiden Kontakträume 12 und 13 werden von der Seite des Spulenkörperflansches 2 her zwei Ankerkontaktelemente 4A und 4B eingesetzt, die zueinander spiegelbildlich gestaltet und angeordnet sind. Beide Ankerkontaktelemente besitzen jeweils eine Kontaktzunge 41 und an deren Befestigungsende im Bereich der Einspannung beiderseits jeweils einen freigeschnittenen Befestigungslappen 42, der über einen Torsionssteg 43 mit der betreffenden Kontaktzunge verbunden ist. Die Befestigungslappen 42 werden jeweils in Lagernuten 21 des Spulenkörperflansches 2 eingesetzt und dort festgeklebt. Während des Aushärtens des Klebers kann die Kontaktzunge 41 mittig oder auch nach einer Seite hin justiert werden, wie dies beispielsweise in der DE-A-33 38 198 oder in der älteren Anmeldung EP-A-0 226 891 beschrieben ist.

Am zweiten Spulenflansch 3 sind stirnseitig vier Polschuhe angeordnet, und zwar die paarweise spiegelbildlich ausgebildeten Polschuhe 5A und 5B sowie 6A und 6B. Alle Polschuhe sind im wesentlichen als ebene Bleche ausgebildet, die in einer senkrechten Ebene bezüglich der Anschlußebene des Relais und auch senkrecht zur Spulenachse angeordnet sind. Die Polschuhe sind jeweils zwischen vorspringenden Rippen 31 und Nasen 32 des Spulenkörperflansches 3 eingeklemmt. Dabei sind diese Rippen 31 und Nasen 32 in ihrer Höhe so bemessen, daß sie etwa der Dicke der Polschuhe 5A, 5B bzw. 6A, 6B entsprechen. Nach unten besitzen die Polschuhe angeformte Anschlußstifte 51 bzw. 61. Außerdem schließen jeweils zwei Polschuhe 5A und 6A bzw. 5B und 6B jeweils ein freies Ende 44 einer Kontaktzunge 41 zwischen sich ein. Im Bereich des Kontaktzungenendes besitzen die Polschuhe jeweils etwas frei geschnittene und nach innen leicht abgebogene Kontaktstücke 52 bzw. 62, an denen jeweils eine zur Oberfläche der betreffenden Kontaktzunge parallele Kontaktoberfläche 53 bzw. 63 ausgebildet ist (siehe FIG 4).

Nach der Montage der Polschuhe 5A, 5B, 6A und 6B sowie der Ankerkontaktelemente 4A und 4B kann der Spulenkörper durch zwei stirnseitig aufgebrachte und gegebenenfalls aufgeschweißte Isolierfolien 71 und 72 vorläufig abgeschlossen werden. Danach wird ein Dauermagnet 7 auf die Außenfläche der Polschuhe - unter Zwischenfügung der Isolierfolie 72 - aufgelegt. Dann werden zwei Flußführungsbleche 9A und 9B seitlich über den Spulenkörper geschoben. Dabei liegt jeweils ein Mittelabschnitt 91 seitlich neben der Wicklung 11, ein Schenkel 92 bedeckt zwei Polbleche 5A und 6A bzw. 5B und 6B, während der gegenüberliegende Schenkel 93 auf einem abgewinkelten Flußübergangsteil 45 des jeweiligen Ankerkontaktelementes aufliegt - natürlich unter Zwischenfügung der Isolierfolie 71. Die so gewonnene, allerdings noch nicht in allen Teilen fixierte Relaisanordnung wird in eine Kappe 10 gesetzt, so daß lediglich die Anschlußstifte 51, 61 der Polschuhe sowie die Anschlußstifte 46 der Ankerkontaktelemente und die in den Spulenflanschen 2 und 3 verankerten Spulenanschlußstifte 111 herausragen. In der Kappe 10, die selbst aus Kunststoff bestehen kann, wird dann das Relais vergossen, wodurch alle Teile zueinander fixiert werden. Durch die Folien 71 und 72 wird dabei verhindert, daß die Vergußmasse auch in das Innere der Kontakträume 12 und 13 hineinfließt. Danach kann der Dauermagnet noch in der gewünschten Weise aufmagnetisiert und abgeglichen werden, wie dies nachfolgend anhand der FIG 4 noch erläutert wird. Die Kappe 10 kann auch entfallen, wenn das Relais in einer Form vergossen oder umspritzt wird. Statt der zwei U-förmigen Flußbleche 9A und 9B kann auch ein einziges U-förmiges Flußführungsblech verwendet werden, das alle Polschuhe mit den beiden Lagerenden der Ankerkontaktelemente verbindet und beispielsweise über die Oberseite der Spule verläuft. Auch eine ferromagnetische Kappe könnte für diesen Zweck verwendet werden.

FIG 4 zeigt ein zusammengebautes Relais mit dem gleichen Aufbau wie in den FIG 1 bis 3, wobei jedoch einzelne Teile nicht in allen Details gezeigt, sondern etwas schematisiert dargestellt sind. Der Dauermagnet 7 ist achtpolig aufmagnetisiert, und zwar mit jeweils parallel zur Spulenachse verlaufenden Polarisierungsrichtungen, so daß jedem Polschuh ein eigener Dauermagnetbereich zugeordnet ist, also dem Polschuh 5A der Dauermagnetbereich 7a, dem Polschuh 6A der Dauermagnetbereich 7b, dem Polschuh 6B der Dauermagnetbereich 7c und dem Polschuh 5B der Dauermagnetbereich 7d. Durch von außen angelegte Magnetisierungspole kann diese Aufmagnetisierung des Dauermagneten vorgenommen werden. Danach wird ein Abgleich jedes einzelnen Bereiches vorgenommen, wobei durch einen unterschiedlichen Abgleich dieser Bereiche Unsymmetrien in der Konstruktion und in den Materialien des Magnetkreises kompensiert werden können. Dadurch wird sichergestellt, daß ein möglichst synchrones Ansprechen der beiden Kontaktzungen 41 erzielt wird. Dieser Abgleich kann am fertig montierten und vergossenen Relais durchgeführt werden, so daß die erwähnten Dauermagnetbereiche 7a bis 7d jeweils in der richtigen Zuordnung zu den Polschuhen und unabhängig von der körperlichen Anordnung des quaderförmigen Dauermagneten 7 erzeugt werden können.

FIG 5 zeigt in einer stirnseitigen Ansicht auf den Spulenkörperflansch 3 eine etwas abgewandelte Ausführungsform der Polschuhe. Die beiden äußeren Polschuhe 5A und 5B sind im wesentlichen unverändert gestaltet und angeordnet. Die inneren Polschuhe sind jedoch zu einem einzigen Polblech 6 zusammengefaßt, das selbst keinen eigenen Anschluß besitzt. Wenn die beiden Kontaktzungen 41 wie in der Darstellung von FIG 4 zur Spulenachse hin an den inneren Polschuhen, gemäß FIG 5 also an dem gemeinsamen Polblech 6, anliegen, so läßt sich auf diese Weise ein Relais mit zwei verbundenen Ruhekontakten schaffen, wie es in der Fernsprechtechnik zum Einsatz kommt. In diesem Fall muß natürlich der Spulenkörperflansch 3 entsprechend gestaltet werden, d. h., daß die mittlere Rippe 31 gemäß FIG 1 entfallen muß, um die Befestigung des durchgehenden Polbleches 6 zu ermöglichen.

## Patentansprüche

1. Polarisiertes elektromagnetisches Relais mit
- einem eine Erregerwicklung (11) tragenden Spulenkörper (1) mit Zwei Flanschen (2, 3) und mit mindestens einem axial durchgehenden Hohlraum (12, 13),
- mindestens zwei innerhalb des Spulenkörpers im wesentlichen achsparallel angeordneten Anker-Kontaktzungen (41), welche alle im Bereich des ersten Spulenkörperflansches (2) einseitig gelagert sind,
- einer der doppelten Anzahl von Kontaktzungen (41) entsprechenden Anzahl von feststehenden, als Polschuhe dienenden Gegenkontaktelementen (5A, 6A, 5B, 6B), die am zweiten Spulenkörperflansch (3) jeweils paarweise einander gegenüberstehend angeordnet sind und das freie Ende (44) einer der kontaktzungen (41) unter Bildung von Arbeitsluftspalten zwischen sich einschließen, und
- einer Dauermagnetanordnung (7), an die die Polschuhe (5A, 6A, 5B, 6B) derart angekoppelt sind, daß die Polschuhe eines jeden Paares ungleichnamig polarisiert sind,
**dadurch gekennzeichnet,**
daß die Kontaktzungen (41) mit ihren Hauptebenen senkrecht zur Anschlußebene des Relais in zueinander parallelen Ebenen stehen,
daß die Polschuhe (5A, 6A, 5B, 6B) im wesentlichen flach ausgebildet, in einer gemeinsamen Ebene senkrecht zur Anschlußebene des Relais nebeneinander an der Stirnseite des Spulenkörpers am zweiten Spulenkörperflansch (3) angeordnet sind und
daß die Dauermagnetanordnung (7) für jeden Polschuh (5A, 6A, 5B, 6B) einen eigenen Polarisierungsbereich (7a,7b,7c, 7d) mit zur Spulenachse paralleler Polarisierungsrichtung aufweist, wobei von jedem Polarisierungsbereich jeweils ein Pol mit seinem Polschuh und der von diesem Polschuh abgewandte, entgegengesetzte Pol über ein Flußblech (9A, 9B) an die diesem Polschuh zugehörige Kontaktzunge (41) im Bereich des ersten Spulenkörperflansches (2) gekoppelt ist.

2. Relais nach Anspruch 1, **dadurch gekennzeichnet,** daß die Dauermagnetanordnung (7) von einem einstückigen Magneten gebildet ist, der eine der doppelten Anzahl der Polschuhe (5A, 6A, 5B, 6B) entsprechende Zahl von Polen aufweist.

3. Relais nach Anspruch 1 oder 2, **dadurch gekennzeichnet,** daß der Spulenkörper (1) für jede Kontaktzunge (41) einen axial durchgehenden Kontaktraum (12, 13) aufweist, wobei die einzelnen Kontakträume voneinander durch mindestens eine achsparallele Trennwand (14) zumindest teilweise getrennt sind.

4. Relais nach Anspruch 3, **dadurch gekennzeichnet,** daß die Trennwände (14) einen Hohlraum (15) zur Aufnahme einer Gettertablette (8) oder eines Zusatzbauteiles aufweisen.

5. Relais nach Anspruch 3, **dadurch gekennzeichnet,** daß die Trennwand durch eine Getterfolie gebildet ist.

6. Relais nach einem der Ansprüche 1 bis 5, **dadurch gekennzeichnet,** daß ein gemeinsames Flußblech (9A;9B) alle von den Polschuhen (5A,6A,5B,6B) abgewandten Dauermagnetpole und alle Kontaktzungen koppelt.

7. Relais nach einem der Ansprüche 1 bis 5, **dadurch gekennzeichnet,** daß jede Kontaktzunge (41) über ein getrenntes Flußblech (9A; 9B) mit den zwei Zugehörigen Dauermagnetbereichen (7a, 7b; 7c, 7d) gekoppelt ist.

8. Relais nach einem der Ansprüche 1 bis 7, **dadurch gekennzeichnet,** daß die Polschuhe (5A, 6A, 5B, 6B) jeweils zwischen Rippen (31) und Nasen (32) an der Stirnseite des Spulenkörpers (1) fixiert sind und jeweils zur Kontaktzunge hin gebogene Kontaktstücke (52, 62) aufweisen.

9. Relais nach Anspruch 8, **dadurch gekennzeichnet,** daß die Oberflächen der Rippen (31) und Nasen (32) des Spulenkörpers (1) im wesentlichen mit den Oberflächen der Polschuhe (5A, 6A, 5B, 6B) fluchten und eine Isolierfolie (72) zwischen den Polschuhen und der Dauermagnetanordnung (7) angeordnet ist.

10. Relais nach einem der Ansprüche 1 bis 9, **dadurch gekennzeichnet,** daß die Kontaktzungen (41) etwa T-förmig angeformte Befestigungslappen (42) aufweisen, welche in keilförmigen Nuten (21) des Spulenkörpers (1) verklebt sind.

11. Relais nach einem der Ansprüche 1 bis 10, **dadurch gekennzeichnet,** daß der Spulenkörper (1) zusammen mit der Dauermagnetanordnung (7) und den Flußblechen (9A, 9B) in Isolierstoff eingebettet ist.

12. Relais nach einem der Ansprüche 1 bis 11, **dadurch gekennzeichnet,** daß zwei nebeneinanderliegende, zu verschiedenen Kontaktzungen gehörende Polschuhe (6A,6B) einstückig miteinander verbunden sind und ein Polblech (6) ohne Anschlußelement bilden.

## Claims

1. Polarised electromagnetic relay having
- a coil former (1), which carries an excitation winding (11) and has two flanges (2, 3) and at least one axially continuous cavity (12, 13),
- at least two armature contact tongues (41), which are arranged substantially axially parallel inside the coil former and are all mounted on one side in the region of the first coil former flange (2),
- a number of fixed cooperating contact elements (5A, 6A, 5B, 6B), corresponding to twice the number of contact tongues (41), which elements serve as pole shoes, are arranged on the second coil former flange (3) in each case opposite one another in pairs and enclose between them the free end (44) of one of the contact tongues (41) to form working air gaps, and
- a permanent magnet arrangement (7), to which the pole shoes (5A, 6A, 5B, 6B) are coupled in such a way that the pole shoes of each pair are oppositely polarised,
characterised in that the contact tongues (41) are situated with their principal planes perpendicular to the connecting plane of the relay in mutually parallel planes, in that the pole shoes (5A, 6A, 5B, 6B) are designed as substantially flat and are arranged in a common plane perpendicular to the connecting plane of the relay next to one another at the end face of the coil former on the second coil former flange (3), and in that the permanent magnet arrangement (7) for each pole shoe (5A, 6A, 5B, 6B) has a separate polarisation region (7a, 7b, 7c, 7d) having a polarisation direction parallel to the coil axis, one pole of each polarisation region being coupled in each case by its pole shoe and by the opposite pole, facing away from the said pole shoe, via a flux plate (9A, 9B), to the contact tongue (41) associated with the said pole shoe in the region of the first coil former flange (2).

2. Relay according to Claim 1, characterised in that the permanent magnet arrangement (7) is formed by a one-piece magnet, which has a number of poles corresponding to twice the number of pole shoes (5A, 6A, 5B, 6B).

3. Relay according to Claim 1 or 2, characterised in that the coil former (1) has for each contact tongue (41) an axially continuous contact space (12, 13), the individual contact spaces being at least partially separated from one another by at least one axially parallel partition (14).

4. Relay according to Claim 3, characterised in that the partitions (14) have a cavity (15) for receiving a getter tablet (8) or an auxiliary component.

5. Relay according to Claim 3, characterised in that the partition is formed by a getter foil.

6. Relay according to one of Claims 1 to 5, characterised in that a common flux plate (9A; 9B) couples all the permanent magnet poles facing away from the pole shoes (5A, 6A, 5B, 6B) and all the contact tongues.

7. Relay according to one of Claims 1 to 5, characterised in that each contact tongue (41) is coupled via a separate flux plate (9A; 9B) to the two associated permanent magnet regions (7a, 7b; 7c, 7d).

8. Relay according to one of Claims 1 to 7 characterised in that the pole shoes (5A, 6A, 5B, 6B) are in each case fixed between ribs (31) and lugs (32) on the end face of the coil former (1) and have in each case contact pieces (52, 62) bent towards the contact tongue.

9. Relay according to Claim 8, characterised in that the surfaces of the ribs (31) and lugs (32) of the coil former (1) substantially align with the surfaces of the pole shoes (5A, 6A, 5B, 6B), and an insulating foil (72) is arranged between the pole shoes and the permanent magnet arrangement (7).

10. Relay according to one of Claims 1 to 9, characterised in that the contact tongues (41) have fastening tabs (42), which are formed on approximately in the shape of a T and are glued in wedge-shaped grooves (21) of the coil former (1).

11. Relay according to one of Claims 1 to 10, characterised in that the coil former (1) is embedded together with the permanent magnet arrangement (7) and the flux plates (9A, 9B) in insulating material.

12. Relay according to one of Claims 1 to 11, characterised in that two pole shoes (6A, 6B) lying next to each other and associated with different contact tongues are joined to each other in one piece and form a pole plate (6) without a terminal element.

## Revendications

1. Relais électromagnétique polarisé comportant
- un corps de bobine (1), qui porte un enroulement d'excitation (11) et comporte deux flasques (2,3) et au moins une cavité axiale continue (12,13),
- au moins deux languettes de contact d'armature (41), qui sont disposées sensiblement parallèlement à l'axe à l'intérieur du corps de bobine et qui sont toutes supportées unilatéralement au niveau de la première bride (2) du corps de bobine,
- un nombre, correspondant au double du nombre de languettes de contact (41), d'éléments de contact antagonistes fixes (5A, 6A, 5B, 6B), utilisés comme pièces polaires et qui sont disposés sur la seconde bride (3) du corps de bobine, en étant situés respectivement en vis-à-vis par couples, et enserrent entre elles l'extrémité libre (44) de l'une des languettes de contact (41) en formant des entrefers de travail, et
- un dispositif à aimant permanent, auquel les pièces polaires (5A, 6A, 5B, 6B) sont accouplées de telle sorte que les pièces polaires de chaque couple sont polarisées avec des polarisations différentes,
caractérisé par le fait
que les plans principaux des languettes de contact (44) sont perpendiculaires au plan de raccordement du relais, dans des plans parallèles entre eux,
que les pièces polaires (5A, 6A, 5B, 6B) sont sensiblement planes et sont disposées côte-à-côte, dans le plan commun perpendiculairement au plan de raccordement du relais, sur la face frontale du corps de bobine, sur la seconde bride (3) de ce corps, et
que le dispositif à aimant permanent (7) possède pour chaque pièce polaire (5A, 6A, 5B, 6B) une zone propre de polarisation (7a, 7b, 7c, 7d) avec une direction de polarisation parallèle à l'axe de la bobine, auquel cas à partir de chaque zone de polarisation, respectivement un pôle est couplé, par sa pièce polaire, et le pôle opposé, tourné à l'opposé de cette pièce polaire, est couplé par l'intermédiaire d'une tôle (9A, 9B) de guidage du flux, à la languette de contact (41) associée à cette pièce polaire, au niveau de la première bride (2) du corps de bobine.

2. Relais suivant la revendication 1, caractérisé par le fait que le dispositif à aimant permanent (7) est formé par un aimant monobloc, qui comporte un nombre de pôles qui correspond au double du nombre des pièces polaires (5A, 6A, 5B, 6B).

3. Relais suivant la revendication 1 ou 2, caractérisé par le fait que le corps de bobine (1) comporte, pour chaque languette de contact (41), un espace axial continu de contact (12, 13), les différents espaces de contact étant séparés au moins partiellement les uns des autres par au moins une paroi de séparation (14) parallèle à l'axe.

4. Relais suivant la revendication 3, caractérisé par le fait que les parois de séparation (14) possèdent une cavité (15) servant à loger une tablette d'un getter, ou un composant supplémentaire.

5. Relais suivant la revendication 3, caractérisé par le fait que la paroi de séparation est formée par une feuille d'un getter.

6. Relais suivant l'une des revendications 1 à 5, caractérisé par le fait qu'une tôle commune (9A; 9B) de guidage du flux accouple tous les pôles magnétiques permanents, qui sont tournés à l'opposé des pièces polaires (5A, 6A, 5B, 6B) et toutes les languettes de contact.

7. Relais suivant l'une des revendications 1 à 5, carctérisé par le fait que chaque languette de contact (41) est couplée, par l'intermédiaire d'une tôle séparée (9A; 9B) de guidage du flux, aux deux zones d'aimant permanent associées (7a, 7b; 7c, 7d).

8. Relais suivant l'une des revendications 1 à 7, caractérisé par le fait que les pièces polaires (5A, 6A, 5B, 6B) sont fixées respectivement entre des nervures (31) et des becs (32), sur la face frontale du corps de bobine (1) et possèdent des pièces de contact (52, 62) repliées respectivement en direction de la languette de contact.

9. Relais suivant la revendication 8, caractérisé par le fait que les surfaces des nervures (31) et des becs (32) du corps de bobine (1) sont alignées essentiellement avec les surfaces des pièces polaires (5A, 6A, 5B, 6B) et qu'une feuille isolante (72) est disposée entre les pièces polaires et le dispositif à aimant permanent (7).

10. Relais suivant l'une des revendications 1 à 9, caractérisé par le fait que les languettes de contact (41) possèdent des languettes de fixation (42) conformées par exemple en forme de T et qui sont collées dans des rainures en coin (21) du corps de bobine (1).

11. Relais suivant l'une des revendications 1 à 10, caractérisé par le fait que le corps de bobine (1) est inséré, conjointement avec le dispositif à aimant permanent (7) et avec les tôles (9A, 9B) de guidage du flux, dans le matériau isolant.

12. Relais suivant l'une des revendications 1 à 11, caractérisé par le fait que deux pièces polaires juxtaposées (6A, 6B), associées à différentes languettes de contact, sont reliées entre elles d'un seul tenant et forment une tôle polaire (6) sans élément de raccordement.
